# FASCICULE DE BREVET EUROPEEN

(11) **EP 0 388 281 B1**
(45) Date de publication et mention de la délivrance du brevet: **03.06.1992**
(21) Numéro de dépôt: 90400662.4
(22) Date de dépôt: 13.03.1990
(51) Int. Cl.: E04G 11/28

(54) **Procédé de montage de planchers dans une coque dont la paroi de béton est érigée par une installation de coffrage autogrimpant continu; installation de coffrage autogrimpant continu pour la mise en oeuvre du procédé**
Verfahren zum Einbau von Decken in ein umfangsgeschlossenes Bauwerk, dessen Betonwandung mit Hilfe einer kontinuierlichen Kletterschalung errichtet wird; kontinuierliche Kletterschalung zur Durchführung des Verfahrens
Method of mounting floors in an annular structure of which concrete walls are erected with a continuous climbing form; continuous climbing form for executing the method

(30) Priorité: 16.03.1989 FR 8903481
(43) Date de publication de la demande: 19.09.1990
(73) Titulaire: ENTREPRISE GENERALE INDUSTRIELLE EGI, F-94108 Saint-Maur (FR)
(72) Inventeur: Tzincoca, Alexandre Joseph, F-75015 Paris (FR)
(74) Mandataire: Picard, Jean-Claude Georges

(56) Documents cités:
- EP-A- 0 108 697

## Description

La présente invention concerne tout d'abord un procédé de montage de planchers dans une coque dont la paroi de béton est érigée par une installation de coffrage autogrimpant continu.

Le terme "coque" utilisé dans la présente demande désigne d'une façon générale toute structure à section transversale fermée, comme celle d'une colonne ou d'une tour pouvant avoir de grandes dimensions.

Il pourra s'agir plus particulièrement de colonnes creuses en béton de grande hauteur, pouvant avoir une géométrie fortement variable et présenter notamment de fortes variations de diamètre (forte conicité), ces colonnes pouvant être plus spécialement destinées, mais non exclusivement, à supporter des installations de plates-formes de forage ou d'exploitation de gisements d'hydrocarbures en mer.

Une installation de coffrage autogrimpant utilisable pour l'érection de voiles de béton de grande hauteur, notamment pour l'érection de tours de réfrigération de l'eau dans les centrales de production d'électricité, a été décrite dans le brevet européen n° 108 697 dont la demanderesse est également titulaire.

La paroi à ériger étant élaborée par levées successives effectuées suivant la périphérie de l'ouvrage jusqu'à l'obtention de la hauteur voulue, cette installation connue comporte essentiellement, sur chaque face de la paroi, des moyens de fixation momentanée de passerelles de travail sur une partie sous-jacente déjà coulée et durcie de la paroi, des moyens de coffrage de la levée suivante sur ladite partie sous-jacente et des moyens de grimpage propres à produire une auto-élévation de l'ensemble des passerelles ; quant aux moyens de fixation en question, ils comprennent des séries de montants s'étendant substantiellement dans des plans en principe verticaux et dont les montants inférieurs sont ancrés dans le béton durci de la paroi, ces séries étant régulièrement espacées selon la périphérie de la paroi, lesdits montants servant d'une part d'éléments de maintien des banches de coffrage et d'autre part de moyens de guidage et d'accrochage de consoles mobiles auto-élévatrices supportant lesdites passerelles.

Une telle installation peut être utilisée sensiblement de la même façon pour l'érection de colonnes creuses de plus faible diamètre mais de diamètre fortement variable, comme l'est celui des colonnes des plates-formes précitées, et ceci moyennant seulement quelques aménagements, notamment quant à l'établissement des passerelles.

Cependant, l'érection d'une paroi de colonne creuse, en particulier pour plates-formes off shore, pose un problème spécifique, qui est que les planchers, qui sont destinés à supporter divers équipements, doivent pouvoir être posés à l'intérieur de la colonne au cours de l'érection même de la paroi - ces planchers devant s'y étager au fur et à mesure de cette érection - et ceci alors que la partie supérieure de la face intérieure de la paroi, au niveau de laquelle partie le plancher doit être fixé, est (comme la face extérieure de cette paroi) occupée par les coffrages, les montants ainsi que les consoles mobiles auto-élévatrices et leurs passerelles, équipements nécessaires à la poursuite de l'érection de la colonne au-dessus du plancher une fois posé.

Le but essentiel de la présente invention est de résoudre ce problème particulier.

Pour ce faire, et sous son aspect le plus général, un procédé de montage de planchers conforme à l'invention, lorsque l'on utilise une installation de coffrage autogrimpant du type défini au-début, sera essentiellement caractérisé en ce que pour permettre le montage, dans la colonne ou coque, d'un plancher comportant à sa périphérie une série de dégagements équirépartis, et considérant les premiers ensembles et les troisièmes ensembles comprenant chacun les consoles qui sont accrochées sur deux séries voisines de montants intérieurs, et les passerelles supportées par ces consoles, on opère de la façon suivante :
- on interrompt les opérations de coffrage et de bétonnage du côté intérieur de la paroi ;
- on dépose les passerelles de chacun des ensembles intermédiaires ou seconds ensembles, sur les passerelles de l'un ou l'autre des ensembles voisins ;
- on fait descendre lesdits troisièmes ensembles à un niveau inférieur à celui desdits premiers ensembles ;
- on transfère latéralement lesdits troisièmes ensembles sous les premiers ;
- on met en place le plancher à monter dans la coque, lesdits premiers et troisièmes ensembles superposés laissant alors passage aux dégagements correspondants du plancher qui peut ainsi être mis en place ;
- on transfère latéralement lesdits premiers ensembles aux emplacements respectifs qu'occupaient auparavant les troisièmes ensembles ;
- on fait monter lesdits troisièmes ensembles aux emplacements respectifs qu'occupaient auparavant les premiers ensembles ; et
- on remet en place les passerelles des ensembles intermédiaires, ensuite de quoi les opérations de coffrage et de bétonnage peuvent se poursuivre, jusqu'à la pose du prochain plancher.

Bien entendu, pour éviter les pertes de temps il sera avantageux que ces différents mouvements soient synchronisés pour tous les groupes de montants, consoles et passerelles répartis sur tout le pourtour interne de la paroi de la coque, et comprenant ce que l'on a appelé plus haut par convention un "premier", un "second" et un "troisième" ensemble, étant entendu que les "seconds ensembles" sont des ensembles intercalés à chaque fois entre un premier ensemble et le troisisème ensemble suivant.

La présente invention concerne également une installation de coffrage autogrimpant continu pour la mise en oeuvre du procédé qui vient d'être décrit dans ses grandes lignes.

Pour ce faire, l'installation décrite au début sera essentiellement caractérisée en ce qu'elle comporte d'une part des moyens de transfert latéral de troisièmes ensembles comprenant chacun deux consoles voisines et leurs passerelles, ce qui permet de transférer sous un premier ensemble voisin chaque troisième ensemble après que ce dernier a été ramené, par lesdits moyens de grimpage, à un niveau inférieur à celui dudit premier ensemble, ce qui permet de mettre en place le plancher, et d'autre part des moyens de transfert latéral des premiers ensembles, permettant de les transférer aux emplacements respectifs occupés précédemment par lesdits troisièmes ensembles, ensuite de quoi lesdits moyens de grimpage permettent auxdits troisièmes ensembles d'être remontés aux emplacements respectifs occupés précédemment par lesdits premiers ensembles.

D'autres détails du procédé et de l'installation conformes à l'invention, ainsi que leur fonctionnement, vont maintenant être décrits à titre d'exemple nullement limitatif, avec référence aux figures du dessin ci-annexé dans lequel :
- la **figure 1** montre en vue de profil deux consoles autogrimpantes disposées de part et d'autre d'une paroi de coque ou colonne creuse en cours d'érection ;
- les **figures 2 à 5** sont des vues de face schématiques montrant les différents déplacements des ensembles de consoles sur la face interne de la paroi de coque pour laisser passage à un plancher ;
- les **figures 6a à 10a** sont des vues schématiques en coupe de la colonne en cours d'érection, montrant les différentes phases préparatoires et consécutives à la mise en place d'un plancher ;
- les **figures 6b à 10b** sont les vues schématiques respectives correspondantes en plan ;
- les **figures 11a à 11e** sont des vues schématiques de profil montrant les différentes opérations préparatoires aux transferts latéraux des ensembles de consoles ; et
- les **figures 12, 13 et 14** montrent plus en détail les chariots de transfert, respectivement dans une vue de face, une vue de profil et une vue en plan.

Sur la figure 1, la paroi de colonne creuse en béton en cours d'érection a été référencée 1. Les montants permettant le maintien des banches de coffrage, l'accrochage et l'autogrimpage des consoles de support des passerelles ont été référencées M₁ à M₅ du côté intérieur de la colonne (supposé être le côté droit de la figure), et M′₁ à M′₅ du côté extérieur. Les montants sont ainsi équirépartis en séries de cinq sur tous les pourtours intérieur et extérieur de la paroi 1. Les montants inférieurs M₁ à M₄ et M′₁ à M′₄ sont ancrés dans le béton durci des levées précédentes de la paroi ; sur la figure, les montants M₅ et M′₅, auparavant fixés sous les montants M₄ et M′₄, ont été supposés remontés au-dessus des montants M₁ et M′₁, respectivement, pour permettre d'assurer la coulée suivante.

Dans ce qui suit, les consoles accrochées sur les séries intérieures de montants seront désignées I₁, I₂, I₃... Iₙ elles peuvent être décalées d'une demi-distance par rapport aux consoles des séries extérieures de montants (non référencées), comme cela a été décrit dans le brevet européen précité n° 108 697. De façon également connue par ce brevet, les différents montants sont pourvus de moyens permettant d'en régler avec précision l'inclinaison, à la fois dans le plan radial et dans le plan tangent à la paroi 1, de façon à toujours pouvoir contrôler la forme, l'inclinaison et l'épaisseur de la paroi 1 en cours d'érection ; il n'y a pas lieu de redécrire ces moyens ici, non plus que la constitution détaillée des montants, quine différent que peu des montants de l'installation connue. Il y a cependant lieu de noter que chaque montant comporte, pour assurer le grimpage des consoles, quatre trous de brochage transversaux, lesquels ont été référencés B₁, B₂, B₃ et B₄ sur le montant inférieur et intérieur M₄ (ces références peuvent désigner indifféremment les broches ou les trous qui les reçoivent).

Les consoles, référencées globalement 2 et 2′, sont élaborées sous la forme de structures métalliques à parallélogrammes articulés déformables, pour suivre la pente de la paroi 1.

Chaque console comporte deux longerons principaux antérieurs 3 et 3′ reliés de façon articulée, par des traverses d'appui, à des longerons secondaires postérieurs 4 et 4′ ; les consoles sont renforcées par des jambes de force réglables 5 et 5′. Pour chaque console, lesdites traverses d'appui portent trois niveaux de passerelles de travail et/ou de stockage de matériaux ou d'équipements, respectivement P₁, P₂, P₃ et P′₁, P′₂, P′₃. On voit que la passerelle supérieure et extérieure P′₁ est élargie, par rapport à la passerelle supérieure et intérieure P₁ ; elle est également renforcée, et étayée par un prolongement réglable 5˝ de la jambe de force 5′, de sorte à pouvoir supporter éventuellement le poids d'une zone de stockage ainsi que le poids de chariots à béton, une voie de roulement (non représentée) étant prévue sur cette passerelle P′₁.

Considérant maintenant la console intérieure 2 (pour ce qui est des dispositions qui suivent, la console extérieure 2′ sera constituée de la même manière), ses longerons antérieurs 3 portent chacun une potence fixe 6 équipée d'une paire de galets d'appui 7 à axe horizontal, et servent en même temps de glissières pour une potence mobile 8, actionnable par exemple par une vis rotative mue par un moteur. Sur la figure 1, on voit que la potence fixe 6 est en appui sur la broche B₂ et la potence mobile 8 sur la broche B₁, du montant inférieur M₄. Là encore il ne sera pas nécessaire de décrire ici les séquences d'autogrimpage des consoles, faisant intervenir notamment des appuis alternés des potences fixes et mobiles sur les broches déterminées des montants, du fait qu'elles ont déjà été amplement décrites dans le brevet européen précité.

Les galets d'appui précités 7 permettent aux potences fixes 6 de reprendre les efforts horizontaux s'exerçant sur la console 2, et de les transmettre au montant principal correspondant, en l'occurrence M₄. La potence mobile 8, n'étant pas sollicitée dans le sens horizontal, n'a pas de galets ; elle ne prend que les charges parallèles à la paroi 1, lors du mouvement de grimpage.

Par contre, pour permettre le réglage de la position de la console 2 par rapport à la paroi 1, on a prévu à sa partie inférieure un galet 9 associé à un système de réglage à vis 10, actionnable à partir de la passerelle P₃. D'autre part, pour permettre les translations latérales dont il sera question plus bas, la console porte, également à sa partie inférieure, un galet à déplacement horizontal 11.

Une partie essentielle de l'installation étant ainsi décrite, on va décrire maintenant le principe des mouvements que les consoles auront à effectuer lorsqu'il y aura lieu de monter un plancher dans la colonne en cours d'érection, et ceci avec référence aux figures 2 à 10b.

Les figures 2, 6a et 6b montrent les consoles 2 et 2′ et leurs passerelles P₁, P₂, P₃ et P′₁, P′₂, P′₃ en position normale de travail. On a supposé qu'à l'emplacement E (figure 6a) où il y a lieu de poser un plancher 13 analogue au plancher 12 déjà posé plus bas et équipé, il est nécessaire, dans cet exemple, d'utiliser, intérieurement (et extérieurement) vingt séries I₁, I₂ ... Iₙ de consoles et de montants M₅, M₁, M₂, M₃, M₄, et donc autant de jeux de trois passerelles P₁, P₂, P₃ et P′₁, P′₂, P′₃. On voit sur la figure 6b que les séries des montants et consoles intérieurs sont décalées angulairement d'une demi-distance par rapport aux séries des montants et consoles extérieurs.

Sur la figure 2, on n'a représenté que six séries I₂ à I₆ de cinq montants intérieurs et de leurs consoles, les déplacements - décrits ci-dessous - des premiers ensembles tels que I₁-I₂ et des troisièmes ensembles tels que I₃-I₄ étant les mêmes pour les ensembles suivants, à savoir les premiers ensembles I₅-I₆... et les troisièmes ensembles I₇-I₈ ... tout le long du pourtour intérieur de la paroi 1.

Ceci étant, on procède de la façon suivante :

on interrompt tout d'abord les opérations de coffrage et de bétonnage depuis le côté intérieur de la paroi 1, étant entendu que ces opérations peuvent se poursuivre, sur une faible hauteur, depuis la face extérieure. On dépose ensuite les passerelles P₁ à P₃ du second ensemble I₂-I₃ sur celles du troisième ensemble voisin I₃-I₄, de même que les passerelles P₁ à P₃ de l'ensemble intermédiaire suivant I₄-I₅ sur celles du premier ensemble suivant I₅-I₆ et ainsi de suite (figure 3).

Après avoir démonté leur contreventement 19, on procède ensuite à la descente des consoles 2 du troisième ensemble I₃-I₄, pour les amener dans la position référencée 2a, comme visible sur les figures 4, 7a et 7b, position pour laquelle le contreventement 19 est remis en place.

Pour ce faire, on supprime la liaison entre les montants M₁ et M₂, et on fait descendre les consoles 2 jusqu'à leur niveau inférieur 2a en ajoutant successivement des montants supplémentaires sous les montants inférieurs M₄ et en utilisant, dans le sens de la descente, le système de grimpage à consoles fixes 6 et mobiles 8 décrit plus haut, les montants supérieurs M₅ et M₁ restant en place sur la paroi 1. Les derniers montants ainsi posés pour la descente ont été référencés Mn+1 sur la figure 4.

Au-dessus de ces derniers, on monte au lieu de montants, des chariots de transfert latéral 14, propres à rouler sur des rails de ripage latéral en tôle emboutie 15, lesquels sont fixés sur la paroi 1 par des sabots de fixation 16. En 17 et 18, on a aussi représenté, sur la figure 4, un avant-bec et un arrière-bec, lesquels permettent de procéder au montage, puis au démontage, des sabots 16 et des rails 15, au fur et à mesure du ripage du troisième ensemble I₃-I₄ vers la gauche de la figure 4.

Pendant le même temps, on a procédé de même à la désolidarisation des montants M₁ et M₂ du premier ensemble I₁-I₂, on a retiré les montants M₂, M₃ et M₄, et l'on a remplacé ces derniers par d'autres chariots de ripage latéral, 14′, ceci d'une façon qui sera décrite plus en détail plus bas. A la hauteur de ces chariots, on a aussi monté sur sabots des rails (non représentés) qui permettront de riper le premier ensemble I₁-I₂ vers la droite.

Le troisième ensemble I₃-I₄ est ripé vers la gauche (voir aussi flèche F sur la figure 7b), jusqu'à ce que ses consoles arrivent dans la position référencée 2b sur la figure 5, pour laquelle elles se trouvent exactement dans l'alignement des consoles 2 du premier ensemble I₁-I₂, lequel n'a pas encore bougé.

On arrive alors à la position des figures 5, 8a et 8b, pour laquelle chaque troisième ensemble I₃-I₄, I₇-I₈... se situe exactement au-dessous du premier ensemble correspondant, respectivement I₁-I₂, I₅-I₆ ...

On voit alors qu'il aura suffit de prévoir dans le plancher 13 à mettre en place seulement cinq dégagements équirépartis, référencés 20 sur la figure 8b, pour que ce plancher puisse descendre à son emplacement E, et être fixé dans la colonne, les ensembles superposés laissant en effet passage à ces dégagements.

Lorsque ce plancher 13 a été mis en place, on peut ramener les consoles et leurs passerelles en position normale de travail, pour continuer l'érection de la paroi 1 jusqu'au prochain plancher.

Pour ce faire, en utilisant les chariots 14′ et les rails correspondants, on ripe tout d'abord latéralement vers la droite (flèche G sur la figure 5), le premier ensemble I₁-I₂ (I₅-I₆...) jusqu'à ce qu'il vienne exactement à l'emplacement précédemment occupé par le troisième ensemble I₃-I₄ (I₇-I₈...) ; on peut alors raccorder aux montants inférieurs M₁ restés en place les montants suivants M₂ à M₄ du premier ensemble I₁-I₂ ainsi transféré, les chariots 14′ en étant retirés.

Il est à noter ici que lors des différentes translations latérales qui viennent d'être indiquées, les galets 9 des consoles 2 sont rétractés et qu'elles prennent un appui de roulement sur la paroi 1 grâce à leurs galets 11.

A l'aide du système de grimpage, et ses chariots 14 en étant retirés, de même que le contreventement 19, on peut alors faire monter, en fixant sur la paroi 1 des montants intermédiaires provisoires, le troisième ensemble I₃-I₄ à l'emplacement - alors libéré - qu'occupait auparavant le premier ensemble I₁-I₂, (de même pour l'ensemble I₇-I₈ qui prend la place de l'ensemble I₅-I₆ et ainsi de suite). On effectue les raccordements des montants M₂ aux montants respectifs M₁. On arrive alors à la position représentée sur les figures 9a et 9b, pour laquelle toutes les consoles se retrouvent en place, mais avec une permutation par rapport à leurs précédentes positions, l'ordre des consoles devenant alors I₃-I₄-I₁-I₂-I₇-I₈-I₅-I₆ etc.

Il suffit alors de remettre en place les jeux de passerelles P₁, P₂, P₃ entre les consoles I₄-I₁, I₂-I₇, I₈-I₅ etc (figures 10a et 10b) pour retrouver la même configuration qu'au départ, et pouvoir continuer normalement l'érection de la colonne.

Pour le détail de la mise en place des chariots 14 ou 14′ devant assurer le transfert latéral des consoles, il y a lieu de se reporter aux figures 11a à 11e.

On décrira ci-dessous les opérations sur une seule console 2, étant entendu que les mêmes opérations s'effectuent en même temps sur l'autre console 2 de l'ensemble en question.

On considère tout d'abord la position de départ dans laquelle la console 2 est accrochée sur le dernier montant M₄ d'une série, avec la potence fixe 6 sur la broche B₂ et la potence mobile 8 sur la broche B₁ de ce montant (figure 11a), s'agissant de remplacer ce dernier par un chariot de déplacement latéral 14′. On fait tout d'abord monter la potence mobile 8 pour pouvoir la mettre en appui sur la broche B₃ du montant M₃, ensuite de quoi on fait monter la console 2 pour que sa potence fixe 6 puisse venir en appui sur la broche B₄ de ce montant M₃. Le montant M₄ peut alors être démonté et remplacé par un chariot de déplacement latéral 14′ (figure 11b).

On met alors en place les rails 15 sur la paroi 1, sauf au droit des consoles 2, la continuité étant assurée à ce niveau (à chaque extrémité du chariot 14′) par des sabots spéciaux 30 fixés à la paroi 1 (voir également figures 12 à 14) et permettant le passage vertical, de part et d'autre, des deux bras 6a de la potence fixe 6. Un tendeur radial provisoire 21 est alors fixé à la broche B₁ du montant M₃ pour retenir la console 2, et donc reprendre l'effort horizontal dans le sens radial de la potence fixe 6, qui est alors rendue libre d'effort dans cette direction. On peut alors faire descendre la console 2 jusqu'à la position pour laquelle sa potence fixe 6 peut venir prendre appui sur la broche, référencée B_{O}, du chariot 14′, la potence mobile restant bien entendu en appui sur la broche B₃ du montant M₃ (figure 11c). Le tendeur 21 étant alors détendu, les galets d'appui 7 de la potence fixe 6 reprennent les efforts horizontaux.

En vue de pouvoir désolidariser ensuite le montant M₃ de la paroi 1, on retire sa liaison inférieure 22 à celle-ci, et on fait descendre la potence mobile 8 sur sa broche B₄. Une barre provisoire horizontale 23 permet de relier ce montant m₃ à la potence mobile 8 (figure 11d). On retire ensuite la liaison supérieure 24 du montant m₃ à la paroi 1, ce qui permet de l'écarter de la paroi (figure 11e) mais en le laissant relié à la console 2 par l'intermédiaire de la potence mobile 8, grâce à la barre provisoire 23.

On raccorde alors les rails 15 de déplacement latéral aux sabots spéciaux 30, pour assurer, en haut et en bas, la continuité du chemin de roulement latéral du chariot de transfert 14′. Enfin, grâce au système de règlage 10 on écarte de la paroi 1 le galet 9 d'appui inférieur de la console 2, afin de transférer les efforts d'appui sur la paroi au galet de roulement horizontal 11, comme déjà indiqué plus haut, suite à quoi le déplacement latéral des consoles 2 de l'ensemble considéré, portées par les chariots 14′, peut être effectué sur les rails 15.

Les figures 12 à 14 montrent le détail de réalisation des chariots 14 ou 14′. Ils comprennent un corps formé d'un caisson en tôle emboutie 29 présentant deux ailes sur lesquelles prennent appui les galets 7 des potences fixes 6. Ces chariots comportent à leur partie inférieure des galets d'appui horizontal 25, 26, et des galets d'appui vertical 27 ; à leur partie supérieure, des galets d'appui horizontal 28. Ceux-ci sont guidés par un fer 31 en U du sabot 30 supérieur, tandis qu'en bas, le guidage horizontal est assuré par le galet 25 qui peut se mettre en appui sur la paroi 1, et par le galet 26, qui peut prendre appui sur une aile verticale 32 du sabot 30 inférieur, la continuité de ces guidages étant ensuite assurée par les rails 15.

## Revendications

1. Procédé de montage de planchers dans une coque dont la paroi (1) de béton est érigée par une installation de coffrage autogrimpant continu, cette paroi (1) étant élaborée par levées successives effectuées suivant la périphérie de l'ouvrage jusqu'à l'obtention de la hauteur voulue, cette installation comportant à cet effet essentiellement, sur chaque face de la paroi, des moyens de fixation momentanée de passerelles de travail (P) sur une partie sous-jacente déjà coulée et durcie de la paroi, des moyens de coffrage de la levée suivante sur ladite partie sous-jacente et des moyens de grimpage propres à produire une auto-élévation de l'ensemble des passerelles, installation dans laquelle lesdits moyens de fixation comprennent des séries de montants (M₁ à M₅) s'étendant substantiellement dans des plans en principe verticaux et dont les montants inférieurs sont ancrés dans le béton durci de la paroi, ces séries étant régulièrement espacées selon la périphérie de la paroi (1), lesdits montants servant d'une part d'éléments de maintien des banches de coffrage et d'autre part de moyens de guidage et d'accrochage de consoles mobiles auto-élévatrices (2, 2′) supportant lesdites passerelles, procédé caractérisé en ce que pour permettre le montage, dans la coque, d'un plancher (13) comportant à sa périphérie une série de dégagements (20) équirépartis, et considérant les premiers ensembles (I₁-I₂) et les troisièmes ensembles (I₃-I₄) comprenant chacun les consoles (2) qui sont accrochées sur deux séries voisines de montants intérieurs et les passerelles (P₁, P₂, P₃) supportées par ces consoles, on opère de la façon suivante :
- on interrompt les opérations de coffrage et de bétonnage du côté intérieur de la paroi (1) ;
- on dépose les passerelles (P₁, P₂, P₃) de chacun des ensembles intermédiaires, ou seconds ensembles, (I₂-I₃) sur les passerelles de l'un ou l'autre des ensembles voisins ;
- on fait descendre lesdits troisièmes ensembles (I₃-I₄) à un niveau inférieur à celui desdits premiers ensembles (I₁-I₂) ;
- on transfère latéralement lesdits troisièmes ensembles (I₃-I₄) sous les premiers (I₁-I₂) ;
- on met en place le plancher (13) à monter dans la coque, lesdits premiers (I₁-I₂) et troisièmes (I₃-I₄) ensembles superposés laissant alors passage aux dégagements correspondants (20) du plancher qui peut ainsi être mis en place ;
- on transfère latéralement lesdits premiers ensembles (I₁-I₂) aux emplacements respectifs qu'occupaient auparavant les troisièmes ensembles (I₃-I₄) ;
- on fait monter lesdits troisièmes ensembles (I₃-I₄) aux emplacements respectifs qu'occupaient auparavant les premiers ensembles (I₁-I₂) ; et
- on remet en place les passerelles (P₁, P₂, P₃) des ensembles intermédiaires (I₄-I₁), ensuite de quoi les opérations de coffrage et de bétonnage peuvent se poursuivre, jusqu'à la pose du prochain plancher.

2. Procédé selon la revendication 1, caractérisé en ce que l'on fait descendre puis monter lesdits troisièmes ensembles (I₃-I₄) en fixant sur la paroi (1) un nombre approprié de montants intermédiaires provisoires, et en y faisant descendre ou grimper les consoles (2) grâce à leurs moyens d'autogrimpage (6, 8), comme lors d'un grimpage normal.

3. Procédé selon la revendication 1 ou 2, caractérisé en ce que les transferts latéraux des ensembles (I₃-I₄) ou (I₁-I₂) de consoles (2) sont effectués grâce à des chariots de transfert latéral (14, 14′) qui sont disposés à l'emplacement des montants inférieurs des séries de montants correspondantes, ces chariots supportant le poids desdites consoles (2) et de leurs passerelles, et étant propres à se déplacer sur des rails (15) fixés provisoirement à la paroi (1).

4. Procédé selon la revendication 3, caractérisé en ce que lesdits chariots de transfert (14, 14′) sont mis en place, avant leurs déplacements latéraux, entre deux sabots spéciaux (30) fixés provisoirement à ladite paroi (1) et propres à assurer la continuité du cheminement avec lesdits rails (15).

5. Procédé selon la revendication 3 ou 4, caractérisé en ce que les consoles (2) étant supportées par les derniers montants (M₄) des séries de montants correspondantes, on les fait remonter provisoirement pour les accrocher, par leurs potences fixes (6) et mobiles (8), aux montants immédiatement supérieurs (M₃), ce qui permet de démonter les montants inférieurs (M₄) et de les remplacer par des chariots de transfert latéral (14′) ensuite de quoi on laisse lesdites consoles (2) redescendre pour que leurs potences fixes (6) prennent appui sur une broche (B_{O}) des chariots (14′) correspondants.

6. Installation de coffrage autogrimpant continu, pour la mise en oeuvre du procédé conforme à l'une quelconque des revendications précédentes, pour l'érection d'une paroi (1) de coque de béton destinée à recevoir intérieurement des planchers, du type comportant essentiellement, sur chaque face de la paroi, des moyens de fixation momentanée de passerelles de travail (P) sur une partie sous-jacente déjà coulée et durcie de la paroi, des moyens de coffrage de la levée suivante sur ladite partie sous-jacente et des moyens de grimpage propres à produire une auto-élévation de l'ensemble des passerelles, installation dans laquelle lesdits moyens de fixation comprennent des séries de montants (M₁ à M₅) s'étendant substantiellement dans des plans en principe verticaux et dont les montants inférieurs sont ancrés dans le béton durci de la paroi, ces séries étant régulièrement espacées selon la périphérie de la paroi (1), lesdits montants servant d'une part d'éléments de maintien des banches de coffrage et d'autre part de moyens de guidage et d'accrochage de consoles mobiles auto-élévatrices (2, 2′) supportant lesdites passerelles, caractérisée en ce qu'elle comporte d'une part des moyens de transfert latéral (14) de troisièmes ensembles (I₃-I₄) comprenant chacun deux consoles voisines (2) et leurs passerelles (P₁, P₂, P₃), ce qui permet de transférer sous un premier ensemble voisin (I₁-I₂) chaque troisième ensemble (I₃-I₄) après que ce dernier a été ramené, par lesdits moyens de grimpage (6, 8), à un niveau inférieur à celui dudit premier ensemble, ce qui permet de mettre en place le plancher (13), et d'autre part des moyens de transfert latéral (14′) des premiers ensembles (I₁-I₂), permettant de les transférer aux emplacements respectifs occupés précédemment par lesdits troisièmes ensembles (I₃-I₄), ensuite de quoi lesdits moyens de grimpage (6, 8) permettent auxdits troisièmes ensembles (I₃-I₄) d'être remontés aux emplacements respectifs occupés précédemment par lesdits premiers ensembles (I₁-I₂).

7. Installation selon la revendication 6, caractérisée en ce que lesdits moyens de transfert latéral sont constitués par des chariots (14, 14′) pourvus de moyens de guidage horizontal et de moyens d'appui vertical et de roulement (27) sur des rails (15) fixés à ladite paroi (1).

8. Installation selon la revendication 7, caractérisée en ce que lesdits moyens de guidage horizontal comprennent des galets d'axes verticaux, à savoir un galet (25) propre à prendre appui sur ladite paroi (1), un galet (26) propre à prendre appui sur l'aile verticale (32) d'un sabot spécial inférieur (30) fixé à la paroi (1), et des galets (28) propres à être guidés de part et d'autre dans un fer en U (31) d'un sabot spécial supérieur (30) également fixé à ladite paroi.

9. Installation selon la revendication 7 ou 8, caractérisée en ce que lesdits chariots (14, 14′) comportent au moins un trou transversal de brochage (B_{O}) pour procurer un appui aux bras (6a) de la potence fixe (6).

## Patentansprüche

1. Verfahren zum Einbau von Decken in ein umfangsgeschlossenes Bauwerk, dessen Betonwandung (1) mit Hilfe einer kontinuierlichen Kletterschalung errichtet wird, wobei die Wandung durch aufeinanderfolgende Hübe längs des Umfangs des Bauwerkes bis zum Erreichen der gewünschten Höhe erstellt wird und die Schalung zu diesem Zweck im wesentlichen aus Einrichtungen für die vorübergehende Halterung von Arbeitsstegen (P) an einem unterhalb liegenden schon gegossenen und ausgehärteten Abschnitt der Wandung, Schalungsmitteln für den folgenden Hub auf diesem unterhalb liegenden Abschnitt und Klettereinrichtungen besteht, mit denen die Steganordnungen selbsttätig gehoben werden können, wobei die Mittel für die Halterung aus Reihen von Stützen (M ₁ - M₅) bestehen, die sich im wesentlichen in senkrechten Ebenen erstrecken und die unteren Stützen in dem ausgehärteten Beton der Wandung verankert sind, die Reihen längs des Umfangs der Wandung (1) in regelmäßigen Abständen angeordnet sind und die Stützen einerseits als Elemente zum Halten der Schalwände und andererseits als Führungs- und Verankerungseinrichtungen für bewegliche selbsthebende Konsolen (2, 2′) dienen, die die Arbeitsstege abstützen, dadurch gekennzeichnet, daß man, um die Montage einer Decke (13), die an Ihrem Umfang mit einer Reihe von gleichmäßig verteilt angeordneten Ausnehmungen (20) versehen ist, in einem Bauwerk zu ermöglichen, folgende Arbeitsgänge ausführt, wobei zu berücksichtigen ist, daß die erste Anordnung (I₁ - I₂) der Stege und die dritte Anordnung (I₃ - I₄) der Stege jeweils die Konsolen (2), die an zwei benachbarten Reihen von Stützen verriegelt sind und die Arbeitsstege (P₁, P₂, P₃) umfassen, die durch die Konsolen abgestützt werden:
- man unterbricht ,das Verschalen und Betonieren auf der inneren Seite der Wandung (1);
- man legt die Arbeitsstege (P₁, P₂, P₃) der Zwischenanordnungen oder zweiten Anordnungen (I₂ - I₃) auf die Arbeitsstege der einen oder anderen benachbarten Anordnung;
- man senkt die jeweils dritte Anordnung (I₃ - I₄) auf ein Niveau ab, das unterhalb des Niveaus der ersten Anordnung (I₁ - I₂) liegt;
- man verschiebt die dritte Anordnung (I₃ - I₄) seitlich unter die erste Anordnung (I₁ - I₂);
- man setzt die in dem Bauwerk anzubringende Decke (13) ein, wobei die jeweils erste Anordnung (I₁ - I₂) und die jeweils dritte Anordnung (I₃ - I₄) die übereinander angeordnet sind, die entsprechenden Ausnehmungen (20) der Decke passieren lassen, die auf diese Weise eingesetzt werden kann;
- man verschiebt die ersten Anordnungen (I₁ - I₂) seitlich an die Stellen, die vorher die dritten Anordnungen (I₃ - I₄) eingenommen hatten;
- man befestigt die dritten Anordnungen (I₃ - I₄) an den Stellen, die vorher die erste Gruppe (I₁, I₂) eingenommen hatten und
- man legt die Arbeitsstege (P₁, P₂, P₃) der Zwischenanordnungen (I₄ - I₁) wieder auf ihren Platz, worauf das Verschalen und das Betonieren fortgesetzt werden können bis die nächste Decke einzusetzen ist.

2. Verfahren nach Anspruch 1, dadurch gekennzeichnet, daß man die dritte Anordnung (I₃ - I₄) absenkt und dann anhebt, indem man an der Wandung (1) eine geeignete Anzahl von provisorischen Zwischenstützen befestigt und daran die Konsolen (2) mit Hilfe ihrer selbstgreifenden Einrichtungen (6, 8) wie während eines normalen Klettervorgangs absenken oder klettern läßt.

3. Verfahren nach den Ansprüchen 1 oder 2, dadurch gekennzeichnet, daß die Verschiebung der Anordnungen (I₃ - I₄) oder (I₁ - I₂) der Konsolen (2) zur Seite mittels Schlitten (14, 14′) für die seitliche Verschiebung erfolgt, die an der Stelle der unteren Stützen der entsprechender Stützreihen vorgesehen sind, wobei die Schlitten das Gewicht der Konsolen (2) und ihrer Arbeitsbühnen aufnehmen und sich auf Schienen (15), die provisorisch an der Wandung (1) angebracht sind, verschieben können.

4. Verfahren nach Anspruch 3, dadurch gekennzeichnet, daß die Schlitten (14, 14′) vor ihrer seitlichen Verschiebung zwischen zwei speziellen Stützböcken (30) angebracht werden, die provisorisch an der Wandung (1) befestigt sind und die Kontinuität des Schienenweges (15) sicherstellen.

5. Verfahren nach den Ansprüchen 3 oder 4, dadurch gekennzeichnet, daß die Konsolen (2), die durch die letzten Stützen (M₄) der entsprechenden Stützreiben abgestützt werden, provisorisch hochgezogen werden, um sie mit ihren festen und beweglichen Armen (6, 8) an unmittelbar darüber angeordneten Stützen (M₃) einzuhängen, so daß die unteren Stützen (M₄) demontiert und durch die Schlitten (14′) für die Querverschiebung ersetzt werden können, worauf man die Konsolen (2) wieder absenkt, damit sich ihre festen Arme (6) auf einem Stützbolzen (B_{O}) des Schlittens (14′) abstützen können.

6. Kontinuierliche Kletterschalung zur Durchführung des Verfahrens nach einem der vorhergehenden Ansprüche zum Errichten der Wandung (1) eines Bauwerkes aus Beton mit in dessen Innenraum eingesetzten Decken, wobei die Schalung auf beiden Seiten im wesentlichen aus Einrichtungen für die vorübergehende Halterung von Arbeitsstegen (P) an einem unterhalb liegenden schon gegossenen und ausgehärteten Abschnitt der Wandung, Schalungsmitteln für den folgenden Hub auf diesem unterhalb liegenden Abschnitt und Klettereinrichtungen besteht, mit denen die Steganordnungen selbsttätig gehoben werden können, wobei die Mittel für die Halterung aus Reihen von Stützen (M₁ - M₅) bestehen, die sich im wesentlichen in senkrechten Ebenen erstrecken und die unteren Stützen in dem ausgehärteten Beton der Wandung verankert sind, die Reihen längs des Umfangs der Wandung (1) in regelmäßigen Abständen angeordnet sind und die Stützen einerseits als Elemente zum Halten der Schalwände und andererseits als Führungs- und Verankerungseinrichtungen für bewegliche selbsthebende Konsolen (2, 2′) dienen, die die Arbeitsstege abstützen, dadurch gekennzeichnet, daß die Kletterschalung einerseits Einrichtungen (14) für die seitliche Verschiebung der dritten Steganordnungen (I₃ - I₄), die aus zwei benachbarten Konsolen (2) und den dazugehörenden Arbeitsstegen (P₁, P₂, P₃) besteht, wodurch ermöglicht wird, jede dritte Steganordnung (I₃ - I₄) unter eine jeweils erste benachbarte Anordnung (I₁ - I₂) zu verfahren, nachdem die dritte Anordnung mittels der Greifeinrichtungen (6, 8) wieder auf ein Niveau abgesenkt wurde, das tiefer liegt als das der ersten Anordnung, wodurch ermöglicht wird, die Decke (13) einzusetzen und andererseits Einrichtungen (14′) für die seitliche Verschiebung der ersten Anordnungen (I₁ - I₂) enthält, die es ermöglichen, diese an Stellen zu verschieben, die vorher durch die dritten Anordnungen (I₃ - I₄) eingenommen wurden, worauf dann die dritten Anordnungen (I₃ - I₄) mittels der Greifeinrichtungen (6, 8) wieder an den Stellen anbringbar sind, die vorher durch die ersten Anordnungen (I₁ - I₂) eingenommen wurden.

7. Kletterschalung nach Anspruch 6, dadurch gekennzeichnet, daß die Einrichtungen für die seitliche Verschiebung aus Schlitten (14, 14′) bestehen, die mit horizontalen Führungseinrichtungen und senkrechten Stütz- und Rolleinrichtungen (27) auf Schienen (15) versehen sind, die an der Wand (1) befestigt sind.

8. Kletterschalung nach Anspruch 7, dadurch gekennzeichnet, daß die Mittel für die horizontale Führung aus Rollen mit senkrechten Achsen bestehen, nämlich einer Rolle (25), die sich auf der Wandung (1) abstützt und einer Rolle (26), die sich auf dem senkrechten Flansch (32) des unteren Stützbockes (30) abstützt, der an der Wandung befestigt ist und Rollen (28), die auf beiden Seiten in einem U-Eisen (31) des oberen Stützbockes (30), der auch an der Wandung befestigt ist, geführt werden.

9. Kletterschalung nach Anspruch 7 oder 8, dadurch gekennzeichnet, daß die Schlitten (14, 14′) wenigstens ein Querloch zur Aufnahme eines Stützbolzens (B_{O}) enthalten, um eine Abstützung an den Ansätzen (6a) der festen Arme (6) vorzusehen.

## Claims

1. Method of mounting floors in a shell whose concrete wall is erected by a continuous self-climbing shuttering installation, this wall being formed by successive lifts made along the periphery of the work until the desired height is reached, this installation comprising essentially, on each face of the wall, means for momentarily fixing working walkways on an underlying portion of the wall already cast and hardened, means for shuttering the next lift on said underlying portion and climbing means for self-raising of the assembly of walkways, in which installation said fixing means comprise series of uprights (M₁ to M₅) extending substantially in mainly vertical planes and the lower uprights of which are anchored in the hardened concrete of the wall, these series being evenly spaced apart along the periphery of the wall (1), said uprights serving both as elements for holding the shuttering in position and as means for guiding and engaging self-lifting mobile brackets (2, 2′) supporting said walkways, which method is characterized in that, for the mounting, in the column of shell, of a floor (13) having at its periphery a series of evenly spaced apart clearances (20) , and considering the first assemblies (I₁-I₂) and the third assemblies (I₃-I₄) each comprising brackets (2) which are engaged on two adjacent series of internal uprights and walkways (P₁, P₂, P₃) supported by these brackets, the following is the procedure :
- the shuttering and concreting operations on the internal side of the wall (1) are interrupted;
- the walkways (P₁, P₂, P₃) of each of the intermediate or second assemblies (I₂-I₃) are laid on the walkways of one or other of the adjacent assemblies;
- said third assemblies (I₃-I₄) are lowered to a lower level than that of said first assemblies (I₁-I₂);
- said third assemblies (I₃-I₄) are transferred laterally under the first ones (I₁-I₂);
- the floor (13) to be fitted in the shell is positioned, said superimposed first assemblies (I₁-I₂) and third assemblies (I₃-I₄) then letting the corresponding clearances (20) of the floor pass, and the floor may then be laid;
- said first assemblies (I₁-I₂) are transferred laterally to the respective positions which the third assemblies (I₃-I₄) occupied previously;
- said third assemblies (I₃-I₄) are mounted to the respective positions which the first assemblies (I₁-I₂) occupied previously; and
- the walkways (P₁, P₂, P₃) of the intermediate assemblies (I₄-I₁) are then repositioned, following which the shuttering and concreting operations may be continued until the next floor is laid.

2. Method according to claim 1, characterized in that said third assemblies (I₃-I₄) are lowered then raised by fixing on the wall (1) an appropriate number of intermediate provisional uprights and by lowering or climbing the brackets (2) by means of their self-climbing means (6, 8), as during normal climbing.

3. Method according to claim 1 or 2, characterized in that the lateral transfers of the assemblies (I₂-I₄) or (I₁-I₂) of brackets (2) are made by means of lateral transfer carriages ( 14, 14′) which are disposed at the position of the lower uprights of the series of corresponding uprights, these carriages, supporting the weight of said brackets (2) and of their walkways and being adapted for moving over rails (15) fixed provisionally to the wall (1).

4. Method according to claim 3, characterized in that said transfer carriages (14, 14′) are positioned, before lateral displacement thereof, between two special shoes (30) fixed provisionally to said wall (1) and adapted for providing continuity of running with said rails (15).

5. Method according to claim 3 or 4, characterized in that, with the brackets (2) supported by the last uprights (M₄) of the corresponding series of uprights, they are provisionally raised for engaging them, by their fixed (6) and mobile (8) rests, on the immediately upper uprights (M₃) which allows the lower uprights (M₄) to be removed and replaced by lateral transfer carriages (14′), following which said brackets (2) are lowered so that their fixed rests (6) bear on a pin (B₀) of the corresponding carriages (14′).

6. Continuous self-climbing shuttering installation for implementing the method according to any one of the preceding claims, for erecting a concrete shell wall intended to receive floors on the inside, of the type comprising essentially, on each face of the wall, means for momentarily fixing working walkways on an underlying portion already cast and hardened of the wall, means for shuttering the next lift on said underlying portion and climbing means adapted to cause self-lifting of the assembly of walkways, in which installation said fixing means comprise series of uprights (M₁ to M₅) extending substantially in mainly vertical planes and whose lower uprights are anchored in the hardened concrete of the wall, these series being evenly spaced apart along the periphery of the wall (1), said uprights serving both as elements for holding the shuttering in position and as means for guiding and engaging mobile self-lifting brackets (2, 2′) supporting said walkways, characterized in that it comprises, on the one hand, means (14) for laterally transferring the third assemblies (I₃-I₄) each comprising two adjacent brackets (2) and their walkways (P₁, P₂, P₃) , which makes it possible to transfer, under an adjacent first assembly (I₁-I₂), each third assembly (I₃-I₄) after the latter has been brought back, by said climbing means (6, 8), to a lower level than that of said first assembly, which makes it possible to position the floor (13) and, on the other hand, means (14′) for laterally transferring the first assemblies (I₁-I₂) , for transferring them to the respective positions occupied previously by said third assemblies (I₃-I₄), following which said climbing means (6,8) permit said third assemblies to be raised again to the respective positions occupied previously by said first assemblies (I₁-I₂).

7. Installation according to claim 6, characterized in that said lateral transfer means are formed by carriages (14, 14′) having horizontal guide means and means for vertically bearing and running (27) on rails (15) fixed to said wall (1).

8. Installation according to claim 7, characterized in that said horizontal guide means comprise rollers with vertical axes, namely a roller (25) bearing on said wall (1), a roller (26) bearing on the vertical flange (32) of a special lower shoe (30) fixed to the wall (1) and rollers (28) guided on each side in a channel iron (31) of a special upper shoe (30) also fixed to said wall.

9. Installation according to claim 7 or 8, characterized in that said carriages (14, 14′) comprise at least one transverse pinning hole (P₀) providing a support for the arms (6a) of the fixed rest (6).
